# NEUE EUROPÄISCHE PATENTSCHRIFT

(11) **EP 1 413 424 B2**
(45) Veröffentlichungstag und Bekanntmachung des Hinweises auf die Entscheidung über den Einspruch: **11.12.2013**
(45) Hinweis auf die Patenterteilung: 09.12.2009
(21) Anmeldenummer: 02023653.5
(22) Anmeldetag: 22.10.2002
(51) Int. Cl.: B30B 15/14, B21D 43/02

(54) **Press- oder Stanzanlage**
Punch press
Presse à poinçonner

(43) Veröffentlichungstag der Anmeldung: 28.04.2004
(73) Patentinhaber: Haulick + Roos GmbH, 75175 Pforzheim (DE)
(72) Erfinder: Roos Markus, 75181 Pforzheim (DE)
(74) Vertreter: Hoeger, Stellrecht & Partner Patentanwälte

(56) Entgegenhaltungen:
- EP-A1- 1 177 885
- EP-A1- 1 308 268
- GB-A- 2 270 871
- US-A- 4 387 632
- PATENT ABSTRACTS OF JAPAN vol. 007, no. 149 (M-225), 30. Juni 1983 (1983-06-30) & JP 58 058949 A (ZENIYA ARUMINIUMU SEISAKUSHO:KK), 7. April 1983 (1983-04-07)

## Beschreibung

Die Erfindung betrifft eine Preß- oder Stanzanlage mit einem Preß- oder Stanzautomaten und einer Vorschubeinrichtung, wobei der Preß- oder Stanzautomat eine Maschinensteuerung aufweist und ein Gestell mit einer Aufspannplatte sowie ein relativ zur Aufspannplatte zwischen einem oberen und einem unteren Totpunkt hin- und herbewegbaren Stößel, der mittels einer Exzenterwelle antreibbar ist, und wobei die Vorschubeinrichtung zur Zuführung von Bandmaterial in den Bereich zwischen Stößel und Aufspannplatte zumindest ein Vorschubelement aufweist, dem eine von der Drehbewegung der Exzenterwelle abhängige Vorschubsteuerung zugeordnet ist.

Derartige Preß- oder Stanzanlagen sind aus GB-A-2 270 871 bekannt. Mittels der Vorschubeinrichtung kann im Takt der Stößelbewegung des Preß- oder Stanzautomaten das Bandmaterial zugeführt werden. Hierbei ist eine möglichst exakte Synchronisation der Vorschubbewegung mit der Bewegung des Stößels erforderlich, um sicherzustellen, daß das Bandmaterial störungsfrei in den Bereich zwischen Aufspannplatte und Stößel eingeführt und exakt positioniert werden kann während der Öffnungsphase des Preß- oder Stanzautomaten, das heißt während der Stößel sich im Bereich seines oberen Totpunktes bewegt.

Die Synchronisation des Vorschubs mit der Stößelbewegung erfolgt in vielen Fällen durch eine direkte mechanische Verbindung zwischen der Exzenterwelle und einem Vorschubantrieb, beispielsweise durch einen Zahnriemen,

Es sind Vorschubeinrichtungen bekannt mit elektromotorisch angetriebenen Vorschubelementen. Bei derartigen Vorschubeinrichtungen erfolgt die erforderliche Synchronisation elektronisch mittels eines Drehwinkelgebers, der die Drehbewegung der Exzenterwelle erfaßt und einer Vorschubsteuerung ein entsprechendes Steuersignal bereitstellt, so daß die elektromotorisch angetriebenen Vorschubelemente entsprechend der Drehung der Exzenterwelle und damit im Takt der Stößelbewegung eine Vorschubbewegung ausführen.

Bei einem Austausch der am Stößel sowie der Aufspannplatte gehaltenen Werkzeuge ist es in vielen Fällen erforderlich, die Hublänge des Stößels, das heißt die Länge der Strecke, die der Stößel zwischen seinem oberen und seinem unteren Totpunkt durchfährt, zu ändern. Hierzu umfassen übliche Preß- oder Stanzautomaten eine Hubverstelleinrichtung zur Verstellung des Stößelhubes.

Wird der Stößelhub verändert, so hat dies eine Änderung der Lage des oberen Totpunktes bezogen auf die absolute Winkellage der Exzenterwelle zur Folge. Um die Synchronisation der Vorschubbewegung zur Stößelbewegung aufrechtzuerhalten, ist es deshalb erforderlich, die Vorschubeinrichung neu zu justieren. Hierzu wird üblicherweise der Stößel in den oberen Totpunkt bewegt, und in dieser Stellung wird die Vorschubsteuerung in der Weise nachjustiert, daß die Vorschubelemente ihre der Stößellage entsprechende Stellung einnehmen.

Aufgabe der vorliegenden Erfindung ist es, eine Preß- oder Stanzanlage der eingangs genannten Art derart weiterzubilden, daß die Synchronisation der Vorschubeinrichtung bei einer Stößelhubverstellung vereinfacht ist.

Diese Aufgabe wird bei einer Preß- oder Stanzanlage erfindungsgemäß dadurch gelöst, daß dass mindestens eine Vorschubelement elektrisch antreibbar ist, daß dem Stößel eine Hubverstelleinrichtung zugeordnet ist und daß die Maschinensteuerung eine Korrektureinheit umfaßt zur Bereitstellung eines Korrekturwertes, der bei einer Stößelhubverstellung die Veränderung der Lage des oberen Totpunktes bezogen auf die absolute Winkellage der Exzenterwelle berücksichtigt, und daß ein dem Korrekturwert entsprechender Winkelwert von der Maschinensteuerung an die Vorschubsteuerung elektrisch übertragbar ist zur Synchronisation der Vorschubbewegung mit der Stößelbewegung.

Wird bei der erfindungsgemäßen Preß- oder Stanzanlage der Stößelhub verändert, so ermöglicht die Maschinensteuerung mittels der Korrektureinheit die Bereitstellung eines Korrekturwertes, der die durch die Stößelhubverstellung verursachte Veränderung der Lage des oberen Totpunktes des Stößels berücksichtigt. Die Korrektureinheit kann hierbei mit der Hubverstelleinrichtung gekoppelt sein, so daß bei einer Betätigung der Hubverstelleinrichtung mittels der Korrektureinheit selbsttätig ein Korrekturwert bereitgestellt wird. Alternativ kann vorgesehen sein, daß eine Hubänderung der Korrektureinheit manuell eingegeben wird und diese daraufhin den Korrekturwert bereitstellt. In beiden Fällen kann anschließend von der Maschinensteuerung ein dem Korrekturwert entsprechender Winkelwert an die Vorschubsteuerung in digitaler Form übertragen werden, ohne daß es hierzu erforderlich ist, den Stößel in den oberen Totpunkt zu bewegen. Der Winkelwert kann dann von der Vorschubsteuerung zur weiteren Ansteuerung der Vorschubelemente übernommen werden.

In die vorliegende Erfindung fließt der Gedanke mit ein, daß bei einer Verstellung des Stößelhubes der Vorschubsteuerung ein der aktuellen Lage des oberen Totpunktes des Stößels entsprechender Winkelwert vorgebbar und die Bewegung der Vorschubelemente entsprechend anpaßbar ist, das heißt der Vorschubsteuerung kann von der Maschinensteuerung ein der jeweils aktuellen Lage des oberen Totpunktes des Stößels bezogen auf die absolute Winkellage der Exzenterwelle entsprechender Winkelwert vorgegeben werden. Aufgrund dieser Vorgabe wird das elektromotorisch antreibbare Vorschubelement derart angesteuert, daß es seine diesem Winkelwert entsprechende Stellung einnimmt, ohne daß es hierzu erforderlich ist, die Vorschubeinrichtung manuell nachzujustieren. Dies gibt insbesondere die Möglichkeit, mittels der Vorschubsteuerung einen bestimmten Bewegungsablauf bezogen auf den oberen Totpunkt des Stößels zu definieren, so daß das mindestens eine Vorschubelement diese vorgegebene Bewegung durchführt, wobei die Bewegung als Funktion eines Steuerwinkels bezogen auf den oberen Totpunkt des Stößels vorgegeben werden kann. Dies betrifft sowohl die Lage des mindestens einen Vorschubelementes bezogen auf das Bandmaterial, als auch die Geschwindigkeit, mit der das Vorschubelement bewegt wird. Es kann beispielsweise vorgesehen sein, daß das mindestens eine Vorschubelement im Bereich von ca. ± 20° bis etwa ± 70° bezogen auf den oberen Totpunkt des Stößels eine Bewegung durchführt, während es ansonsten lediglich das Bandmaterial fixiert, so daß dieses mittels des am Stößel festgelegten Werkzeuges präzise bearbeitet werden kann. Ergibt sich aufgrund einer Stößelhubverstellung eine Veränderung der Lage des oberen Totpunktes bezogen auf die absolute Winkelstellung der Exzenterwelle, so ist es zur Aufrechterhaltung der Synchronisation zwischen Vorschubbewegung und Stößelbewegung lediglich erforderlich, von der Maschinensteuerung den der veränderten Lage des oberen Totpunktes des Stößels entsprechenden Winkelwert an die Vorschubsteuerung zu übertragen, die daraufhin eine entsprechende Nachjustierung vornimmt.

Vorzugsweise ist der Maschinensteuerung ein die absolute Winkellage der Exzenterwelle erfassender Drehwinkelgeber zugeordnet.

Als günstig hat es sich erwiesen, wenn der von der Maschinensteuerung an die Vorschubsteuerung übertragene Winkelwert von der Vorschubsteuerung übernehmbar ist, wenn das mindestens eine Vorschubelement eine vorgegebene Synchronisationslage eingenommen hat. Dies ermöglicht eine vereinfachte Nachjustierung der Vorschubeinrichtung, da die Vorgabe des neuen Winkelwerts für die Vorschubsteuerung bei einer vorgegebenen Lage des Vorschubelementes erfolgt.

Günstig ist es, wenn die Vorschubeinrichtung einen Lagesensor umfaßt, der dem mindestens einen Vorschubelement zugeordnet ist und die Einnahme der vorgegebenen Synchronisationslage des Vorschubelementes erfaßt. Vom Lagesensor kann der Vorschubsteuerung ein Steuersignal bereitgestellt werden, so daß die Vorschubsteuerung den von der Maschinensteuerung vorgegebenen Winkelwert in dem Moment übernimmt, in dem das mindestens eine Vorschubelement seine vorgegebene Lage eingenommen hat.

Um die Übertragung des der aktuellen Lage des oberen Totpunktes des Stößels entsprechenden Winkelwertes unabhängig davon vornehmen zu können, welche Lage das Vorschubelement zum Zeitpunkt der Übertragung einnimmt, ist es von Vorteil, wenn die Vorschubeinrichtung einen Zwischenspeicher aufweist zur Zwischenspeicherung des von der Maschinensteuerung an die Vorschubsteuerung übertragenen Winkelwertes. Der übertragene Winkelwert kann so lange im Zwischenspeicher abgespeichert werden, bis das mindestens eine Vorschubelement bei Durchführung einer Synchronisationsfahrt die vorgegebene Synchronisationslage einnimmt, in der dann die Vorschubsteuerung den zwischengespeicherten Winkelwert übernimmt.

Wie bereits erläutert, erfolgt der Vorschub des Bandmaterials mittels der Vorschubelemente. Mindestens ein Vorschubelement ist vorzugsweise als Zange, Greifer, Walze und/oder Walzensegment ausgestaltet.

Bei einer bevorzugten Ausführungsform weist die Vorschubeinrichtung zumindest zwei zusammenwirkende, das Bandmaterial periodisch erfassende und in Richtung des Zwischenraumes zwischen Stößel und Aufspannplatte verlagernde Vorschubelemente auf. Die Vorschubelemente können beispielsweise als Greifer oder Zangen ausgestaltet sein. Vorzugsweise kommen mindestens zwei Vorschubelemente zum Einsatz, wobei ein Vorschubelement stationär gehalten ist, während das andere Vorschubelement zwischen einer ersten, in größerem Abstand zum Zwischenraum angeordneten Stellung und einer zweiten, in geringem Abstand zum Zwischenraum angeordneten Stellung hin- und herbewegbar ist, so daß das bewegbare Vorschubelement in einer ersten Bewegungsphase das Bandmaterial erfassen und in Richtung des Zwischenraumes verlagern kann, um dann in einer zweiten Bewegungsphase eine entgegengesetzte Bewegung auszuführen, wobei es das Bandmaterial freigibt, das während dieser zweiten Bewegungsphase vom stationären Vorschubelement fixiert wird.

Als besonders vorteilhaft hat sich eine Ausführungsform erwiesen, bei der zwei Vorschubelemente als das Bandmaterial zwischen sich aufnehmende, verschwenkbar gelagerte Walzensegmente ausgestaltet sind, wobei zumindest ein Walzensegment auf das andere Walzensegment zu- und von diesem wegbewegbar ist. Mittels der beiden Walzensegmente kann das Bandmaterial auf konstruktiv einfache und sehr präzise Weise in Richtung des Zwischenraumes verlagert werden, in dem diese eine koordinierte Verschwenkbewegung ausführen, wobei sie das Bandmaterial zwischen sich erfassen. Anschließend können die beiden Walzensegmente eine Position im Abstand zueinander einnehmen und eine erneute Verschwenkbewegung in Richtung ihrer Ausgangsstellung durchführen, wobei es günstig ist, wenn während dieser Bewegungsphase, in der die Bearbeitung des Bandmaterials mittels der am Stößel und der Aufspannplatte gehaltenen Werkzeuge erfolgt, das Bandmaterial mittels zweier aufeinander zu- und voneinander wegbewegbarer Halteelemente fixiert werden kann.

Eine besonders zuverlässige Bewegung der Vorschubelemente kann dadurch erzielt werden, daß die Vorschubeinrichtung zum elektromotorischen Antrieb der Vorschubelemente einen Servomotor aufweist, dem ein Umrichter zugeordnet ist. Letzterer kann auf konstruktiv einfache Weise mittels der Vorschubsteuerung derart angesteuert werden, daß ein vorgebbarer Bewegungsablauf des Bandmaterials synchron zur Bewegung des Stößels erzielt werden kann.

Zur Ermittlung des von der Korrektureinheit bereitgestellten Korrekturwertes wurden bisher keine näheren Angaben gemacht. Die Korrektureinheit kann hierzu beispielsweise ein Speicherglied aufweisen zum Abspeichern stößelhubabhängiger Korrekturwerte sowie ein Abfrageglied zur Abfrage eines Korrekturwertes in Abhängigkeit von einer vorgenommenen Stößelhubverstellung. Eine derartige Ausgestaltung ermöglicht es, beispielsweise während der Erstinbetriebnahme der erfindungsgemäßen Preß- oder Stanzanlage Korrekturwerte in der Speichereinheit abzuspeichern, wobei die Korrekturwerte jeweils einer bestimmten Stößelhubverstellung zugeordnet sind und die Änderung der Lage des oberen Totpunktes des Stößels bezogen auf die absolute Winkellage der Exzenterwelle wiedergeben. Wird anschließend vom Benutzer der Preß- oder Stanzanlage der Stößelhub verändert, so kann der dem neuen Stößelhub zugeordnete Korrekturwert von der Abfrageeinheit abgefragt und zur Bestimmung des der Vorschubsteuerung vorzugebenden Winkelwertes herangezogen werden.

Günstig ist es, wenn die Maschinensteuerung eine Verknüpfungseinheit aufweist, die mit der Korrektureinheit sowie mit dem die absolute Winkellage der Exzenterwelle erfassenden Drehwinkelgeber gekoppelt ist zur Verknüpfung des Korrekturwertes mit der absoluten Winkellage der Exzenterwelle. Dadurch kann auf konstruktiv einfache Weise der Absolutwert des Drehwinkels der Exzenterwelle mit dem Korrekturwert verknüpft und als maßgeblicher Winkelwert der Vorschubsteuerung vorgegeben werden.

Die Verknüpfungseinheit ist vorzugsweise als Additionsglied ausgestaltet, das den Korrekturwert und dem absoluten Drehwinkel der Exzenterwelle addiert und die somit gewonnene Winkelsumme als maßgeblichen Winkelwert ausgibt.

Wie eingangs erwähnt, hat die erfindungsgemäße Ausgestaltung der Preßoder Stanzanlage u.a. den Vorteil, daß mittels der Vorschubsteuerung unabhängig von der Maschinensteuerung der Preß- oder Stanzmaschine eine auf die Bearbeitung des Bandmaterials abgestimmte Vorschubbewegung vorgegeben werden kann. Zur Synchronisation der Vorschubbewegung mit der Stößelbewegung ist es dann lediglich erforderlich, den die Lage des oberen Totpunktes des Stößels bezogen auf die absolute Winkelstellung der Exzenterwelle wiedergebenden Winkelwert von der Maschinensteuerung an die Vorschubsteuerung zu übertragen. Hierbei ist es von besonderem Vorteil, wenn der Vorschubeinrichtung über ein Eingabeelement ein auf den oberen Totpunkt der Stößelbewegung bezogener Winkelbereich vorgebbar ist, innerhalb dessen die Vorschubbewegung des mindestens einen Vorschubelementes erfolgt. Der Winkelbereich kann beispielsweise ca. ± 20° bis etwa ± 70° bezogen auf den oberen Totpunkt betragen. Günstig ist es hierbei, wenn der Winkelbereich durch Eingabe eines Startwinkels für die Vorschubbewegung bezogen auf den oberen Totpunkt des Stößels sowie durch Eingabe eines Steuerwinkels definierbar ist, wobei der Steuerwinkel die Ausdehnung des Winkelbereiches wiedergibt, in dem die Vorschubbewegung erfolgt. Der Startwinkel kann beispielsweise 325° bezogen auf den oberen Totpunkt und der Steuerwinkel 70° absolut betragen, so daß die Vorschubbewegung des mindestens einen Vorschubelementes bei einer Winkelstellung des Stößels von 325°, das heißt 35° vor Erreichen des oberen Totpunktes, beginnt und sich über einen absoluten Winkelbereich von 70° erstreckt, so daß die Vorschubbewegung beendet ist, wenn der Stößel nach Durchlaufen des oberen Totpunktes eine Stellung von 35° einnimmt. Die Vorschubbewegung des mindestens einen Vorschubelementes muß hierbei nicht symmetrisch zum oberen Totpunkt des Stößels erfolgen. Es kann vorgesehen sein, daß der Startpunkt der Vorschubbewegung einen größeren oder kleineren Winkelabstand zum oberen Totpunkt des Stößels aufweist als der Endpunkt der Vorschubbewegung.

Bei einer besonders bevorzugten Ausführungsform ist der Vorschubeinrichtung über ein Eingabeelement die Vorschubgeschwindigkeit des Bandmaterials in Abhängigkeit von der Lage des Stößels bezogen auf dessen oberen Totpunkt eingebbar. Dies gibt die Möglichkeit, eine ungleichförmige Vorschubbewegung vorzugeben, um auf diese Weise eine optimale Positionierung des Bandmaterials bezogen auf den Stößel vornehmen zu können.

Die nachfolgende Beschreibung einer bevorzugten Ausführungsform der Erfindung dient im Zusammenhang mit der Zeichnung der näheren Erläuterung. Es zeigen:
- Figur 1:: eine schematische Darstellung einer erfindungsgemäßen Stanzanlage; und
- Figur 2:: ein Blockschaltbild einer Maschinensteuerung sowie einer Vorschubsteuerung der Stanzanlage.

In Figur 1 ist in schematischer Weise eine Schnellstanzanlage dargestellt, die insgesamt mit dem Bezugszeichen 10 belegt ist. Sie umfaßt einen Stanzautomaten 12 sowie eine Vorschubeinrichtung 14. Der Stanzautomat 12 weist ein rahmenartiges Gestell 16 mit einem Gestellunterteil 18 und einem Gestelloberteil 20 auf. Das Gestellunterteil 18 trägt einen Pressentisch 22, dessen Oberseite als Aufspannplatte 24 ausgestaltet ist und ein Unterwerkzeug 26 trägt.

Dem Unterwerkzeug 26 ist ein Oberwerkzeug 28 zugeordnet, das an der Unterseite eines in vertikaler Richtung hin- und herbewegbaren Stößels 30 fixiert ist. Zum Antrieb des Stößels 30 nimmt das Gestelloberteil in üblicher Weise eine an sich bekannte und deshalb in der Zeichnung nicht dargestellte Antriebseinheit auf, die eine drehbar gelagerte Exzenterwelle 32 in Drehung versetzt um eine Drehachse 34. An der Exzenterwelle 32 sind zwei Pleuel 36, 38 drehbar gehalten, die mit ihrem jeweiligen freien Ende über eine zur Verstellung des Hubes des Stößels 30 vorgesehene Hubverstelleinrichtung 40 bzw. 42 am Stößel 30 festgelegt sind. Alternativ kann vorgesehen sein, daß die Bewegung der Exzenterwelle 32 lediglich über ein Pleuel auf den Stößel 30 übertragen wird.

Das Gestelloberteil 20 wird über insgesamt vier Tragsäulen 44 vom Gestellunterteil 18 getragen, wobei die vier Tragsäulen 44 an den Eckpunkten eines Werkzeugeinbauraumes 46 angeordnet sind, der in vertikaler Richtung vom Stößel 30 und der Aufspannplatte 24 begrenzt ist.

Die Steuerung des Stanzautomaten 12 erfolgt mittels einer Maschinensteuerung 48, die in einem Bedienpult 50 angeordnet und über in der Zeichnung nicht dargestellte, an sich bekannte elektrische Verbindungsleitungen mit der Antriebseinheit sowie den Hubverstelleinrichtungen 40 und 42 in elektrischer Verbindung steht. Zur Anzeige der aktuellen Betriebsparameter umfaßt der Bedienpult 50 einen Bildschirm 52, und Steuerbefehle können über ein Eingabeelement in Form einer Tastatur 54 eingegeben werden, die ebenfalls mit der Maschinensteuerung 48 in elektrischer Verbindung steht.

Wie bereits erwähnt, kann die Exzenterwelle 32 in Drehung versetzt werden um die Drehachse 34. Die jeweilige absolute Winkelstellung der Exzenterwelle 32 bezogen auf das Gestell 16 wird von einem Drehwinkelgeber 56 erfaßt, der über in der Zeichnung nicht dargestellte elektrische Verbindungselemente mit der Maschinensteuerung 48 in Verbindung steht.

Durch das Zusammenwirken des Unterwerkzeuges 26 mit dem Oberwerkzeug 28 kann ein Bandmaterial 58 bearbeitet werden. Die Zuführung des Bandmaterials 58 zum Werkzeugeinbauraum 46 erfolgt mittels der Vorschubeinrichtung 14. Diese umfaßt zwei Vorschubelemente in Form von zwei Walzensegmenten 60, 62 sowie zwei Halteelemente 64, 66. Die beiden Walzensegmente 60, 62 sind um horizontal und senkrecht zur Längserstreckung des Bandmaterials 58 ausgerichtete Schwenkachsen verschwenkbar gelagert und können zusätzlich zwischen einer ersten, einander angenäherten Stellung und einer zweiten, in größerem Abstand zueinander angeordneten Stellung in vertikaler Richtung hin- und herbewegt werden. In ihrer ersten Stellung klemmen die beiden Walzensegmente 60, 62 das Bandmaterial 58 zwischen sich ein, und durch eine koordinierte Verschwenkbewegung der beiden Walzensegmente 60, 62 wird das Bandmaterial 48 in Richtung auf den Werkzeugeinbauraum 46 verschoben. Die beiden Walzensegmente 60, 62 werden dann in ihre zweite Position verschoben, in der sie das Bandmaterial 58 freigeben, und werden anschließend entgegen der Vorschubrichtung des Bandmaterials 58 zurückverschwenkt, so daß sie danach wieder aufeinander zu bewegt werden können zur Durchführung einer erneuten Vorschubbewegung. Während die Walzensegmente 60, 62 das Bandmaterial 58 freigeben, wird dieses von den Halteelementen 64, 66 arretiert, die in vertikaler Richtung aufeinander zu und voneinander weg bewegt werden können, so daß sie das Bandmaterial 58 freigeben, während die Walzensegmente 60, 62 das Bandmaterial 58 in Richtung auf den Werkzeugeinbauraum 46 verschieben, und das Bandmaterial 58 arretieren, solange die Walzensegmente 60, 62 eine der Vorschubbewegung des Bandmaterials 58 entgegengerichtete Verschwenkbewegung ausführen.

Der koordinierte Antrieb der Walzensegmente 60, 62 sowie der Haltesegmente 64, 66 erfolgt mittels eines Servomotors 68, dem ein Umrichter 70 vorgelagert ist, der wiederum von einer Vorschubsteuerung 72 angesteuert werden kann.

Der Servomotor 68 steht über eine an sich bekannte und deshalb in der Zeichnung nicht dargestellte Antriebsmechanik mit den Walzensegmenten 60, 62 und den Haltesegmenten 64, 66 in mechanischer Verbindung, und mittels eines Lagesensors 74 kann eine vorgegebene Synchronisationslage der Antriebswelle des Servomotors 68 und damit eine vorgegebene Lage der über die Antriebsmechanik mit der Antriebswelle des Servomotors 68 gekoppelten Walzensegmente 60, 62 und Halteelementen 64, 66 erfaßt werden. Der Lagesensor 64 steht über in der Zeichnung nicht dargestellte Verbindungsleitungen mit der Vorschubsteuerung 72 in elektrischer Verbindung. Zusätzlich ist an die Vorschubsteuerung 72 ein Drehwinkelsensor 76 angeschlossen, der die Drehbewegung der Exzenterwelle 32 erfaßt und der Vorschubsteuerung 72 ein inkrementelles Drehwinkelsignal bereitstellt, so daß die Vorschubsteuerung 72 entsprechend der Drehbewegung der Exzenterwelle 32 den Servomotor 68 über den Umrichter 70 zu einer Antriebsbewegung für die Walzensegmente 60, 62 und die Haltesegmente 64, 66 ansteuern kann. Dies ermöglicht eine Synchronisation der Vorschubbewegung der Vorschubeinrichtung 14 mit der Bewegung des Stößels 30, so daß sichergestellt ist, daß das Bandmaterial 58 während einer Öffnungsphase des Stanzautomaten 12 durch Verschwenken der Walzensegmente 60, 62 dem Werkzeugeinbauraum 46 zugeführt werden kann und während einer Bearbeitungsphase des Stanzautomaten 12 mittels der Halteelemente 64 und 66 zuverlässig arretiert wird.

Aufgrund der Drehbewegung der Exzenterwelle 32 vollzieht der Stößel 30 eine Hin- und Herbewegung zwischen einem oberen Totpunkt und einem unteren Totpunkt. Im oberen Totpunkt nimmt der Stößel 30 eine zur Aufspannplatte 24 maximal beabstandete Lage ein, und der untere Totpunkt entspricht einer Position des Stößels 30, in der er sich der Aufspannplatte 24 maximal annähert. Wird beispielsweise anläßlich eines Austausches des Unterwerkzeuges 26 und/oder des Oberwerkzeuges 28 der Hub des Stößels 30 mittels der Hubverstelleinrichtungen 40 und 42 verändert, so hat dies zur Folge, daß sich die Lage des oberen Totpunktes des Stößels 30 bezogen auf die absolute Drehwinkelstellung der Exzenterwelle 32 verändert. Es ist deshalb erforderlich, die Vorschubeinrichtung 14 an die neue Lage des oberen Totpunktes des Stößels 30 anzupassen, so daß sichergestellt ist, daß auch nach einer Hubverstellung des Stößels 30 die Zuführung des Bandmaterials 58 dann vorgenommen wird, wenn sich der Stößel 30 im Bereich seines oberen Totpunktes befindet. Hierzu umfaßt die Maschinensteuerung 48 eine Korrektureinheit 78 mit einem Speicherglied 80 und einem Abfrageglied 82. Während der Erstinbetriebnahme der Schnellstanzanlage 10 können im Speicherglied 80 stößelhubabhängige Korrekturwerte abgespeichert werden. Diese Korrekturwerte entsprechen der der sich bei einer Stößelhubverstellung ergebenden Änderung der Lage des oberen Totpunktes des Stößels bezogen auf die absolute Drehwinkelstellung der Exzenterwelle 32. Sie können bei einer späteren Stößelhubverstellung vom Abfrageglied 82 abgefragt werden, so daß dieses bei einer Änderung des Stößelhubes den jeweils zugeordneten Korrekturwert bereitstellt.

Die Maschinensteuerung 48 weist außerdem eine Verknüpfungseinheit in Form eines Additionsgliedes 84 auf, das mit dem Abfrageglied 82 in elektrischer Verbindung steht und den bereitgestellten Korrekturwert übernimmt. Das Additionsglied 84 verknüpft den bereitgestellten Korrekturwert mit dem vom Drehwinkelgeber 56 erfaßten absoluten Drehwinkel der Exzenterwelle 32, indem die beiden Werte addiert werden. Ein durch diese Verknüpfung gewonnener Winkelwert wird anschließend von der Maschinensteuerung 48 an die Vorschubsteuerung 72 übertragen. Diese weist einen Zwischenspeicher 86 auf, in dem der übertragene Winkelwert zunächst abgespeichert wird. Anschließend kann von einer Bedienungsperson der Schnellstanzanlage 10 eine Synchronisationsfahrt der Vorschubeinrichtung 14 durchgeführt werden, so daß die Walzensegmente 60, 62 und die Halteelemente 64, 66 mit geringer Geschwindigkeit eine koordinierte Vorschubbewegung durchführen. Hierbei erreichen sie eine bei der Erstinbetriebnahme der Schnellstanzanlage 10 vorgegebene und von dem Lagesensor 74 erfaßbare Synchronisationsstellung, die sich dadurch auszeichnet, daß bei Einnahme dieser Synchronisationsstellung der im Zwischenspeicher 86 abgespeicherte Winkelwert von der Vorschubsteuerung 72 übernommen wird zur Ansteuerung des Servomotors 68 über den Umrichter 70. Mit der Übernahme dieses Winkelwerts und der damit erfolgenden Ansteuerung des Servomotors 68 ist die Synchronisation der Vorschubbewegung der Vorschubeinrichtung 14 an die Stößelbewegung mit veränderter Lage des oberen Totpunktes des Stößels 30 abgeschlossen, da die Walzensegmente 60, 62 und die Halteelemente 64, 66 über die Antriebsmechanik mit dem Servomotor 68 gekoppelt sind und die durch den vorgegebenen Winkelwert entsprechende Stellung einnehmen. Eine manuelle Justierung der Vorschubeinrichtung 14 anläßlich einer Stößelhubverstellung ist somit nicht erforderlich.

## Patentansprüche

1. Preß- oder Stanzanlage mit einem Preß- oder Stanzautomaten (12) und einer Vorschubeinrichtung (14), wobei der Preß- oder Stanzautomat (12) eine Maschinensteuerung (48) aufweist sowie ein Gestell (16) mit einer Aufspannplatte (24) und ein relativ zur Aufspannplatte (24) zwischen einem oberen und einem unteren Totpunkt hin- und herbewegbaren Stößel (30), der mittels einer Exzenterwelle (32) antreibbar ist, und wobei die Vorschubeinrichtung (14) zur Zuführung von Bandmaterial (58) in den Bereich zwischen Stößel (30) und Aufspannplatte (24) zumindest ein Vorschubelement (60, 62) aufweist, dem eine von der Drehbewegung der Exzenterwelle (32) abhängige Vorschubsteuerung (72) zugeordnet ist, **dadurch gekennzeichnet, daß** das mindestens eine Vorschubelement (60, 62) elektromotorisch antreibbar ist, daß dem Stößel eine Hubverstelleinrichtung (40, 42) zugeordnet ist zur Verstellung des Stößelhubes und daß die Maschinensteuerung (48) eine Korrektureinheit (78) umfaßt zur Bereitstellung eines Korrekturwertes, der bei einer Stößelhubverstellung die Veränderung der Lage des oberen Totpunktes des Stößels (30) bezogen auf die absolute Winkellage der Exzenterwelle (32) berücksichtigt, und daß ein dem Korrekturwert entsprechender Winkelwert von der Maschinensteuerung (48) an die Vorschubsteuerung (72) elektrisch übertragbar ist zur Synchronisation der Vorschubbewegung mit der Stößelbewegung.

2. Preß- oder Stanzanlage nach Anspruch 1, **dadurch gekennzeichnet, daß** der Maschinensteuerung (48) ein die absolute Winkellage der Exzenterwelle (32) erfassender Drehwinkelgeber (56) zugeordnet ist.

3. Preß- oder Stanzanlage nach Anspruch 1 oder 2, **dadurch gekennzeichnet, daß** der von der Maschinensteuerung (48) an die Vorschubsteuerung (72) übertragene Winkelwert von der Vorschubsteuerung (72) übernehmbar ist, wenn das mindestens eine Vorschubelement (60, 62) eine vorgegebene Synchronisationslage eingenommen hat.

4. Preß- oder Stanzanlage nach Anspruch 3, **dadurch gekennzeichnet, daß** die Vorschubeinrichtung (14) einen Lagesensor (74) umfaßt, der dem mindestens einen Vorschubelement (60, 62) zugeordnet ist und die Einnahme der vorgegebenen Synchronisationslage des Vorschubelements (60, 62) erfaßt.

5. Preß- oder Stanzanlage nach Anspruch 3 oder 4, **dadurch gekennzeichnet, daß** die Vorschubeinrichtung (14) einen Zwischenspeicher (86) aufweist zum Zwischenspeichern des von der Maschinensteuerung (48) an die Vorschubsteuerung (72) übertragenen Winkelwertes.

6. Preß- oder Stanzanlage nach einem der voranstehenden Ansprüche, **dadurch gekennzeichnet, daß** mindestens ein Vorschubelement als Zange, Greifer, Walze oder Walzensegment (60, 62) ausgestaltet ist.

7. Preß- oder Stanzanlage nach einem der voranstehenden Ansprüche, **dadurch gekennzeichnet, daß** die Vorschubeinrichtung (14) zumindest zwei zusammenwirkende, das Bandmaterial (58) periodisch erfassende und in Richtung des Zwischenraumes (46) zwischen Stößel (30) und Aufspannplatte (24) verlagernde Vorschubelemente (60, 62) aufweist.

8. Preß- oder Stanzanlage nach Anspruch 7, **dadurch gekennzeichnet, daß** zwei Vorschubelemente als das Bandmaterial (58) zwischen sich aufnehmende, verschwenkbar gelagerte Walzensegmente (60, 62) ausgestaltet sind, wobei zumindest ein Walzensegment (60, 62) auf das andere Walzensegment (62, 60) zu- und von diesem wegbewegbar ist.

9. Preß- oder Stanzanlage nach einem der voranstehenden Ansprüche, **dadurch gekennzeichnet, daß** die Vorschubeinrichtung (14) zum elektromotorischen Antrieb des mindestens einen Vorschubelementes (60, 62) einen Servomotor (68) aufweist, dem ein Umrichter (70) zugeordnet ist.

10. Preß- oder Stanzanlage nach einem der voranstehenden Ansprüche, **dadurch gekennzeichnet, daß** die Korrektureinheit (78) ein Speicherglied (80) aufweist zum Abspeichern stößelhubabhängiger Korrekturwerte sowie ein Abfrageglied zur Abfrage eines Korrekturwertes in Abhängigkeit von einer vorgenommenen Stößelhubverstellung.

11. Preß- oder Stanzanlage nach einem der Ansprüche 2 bis 10, **dadurch gekennzeichnet, daß** die Maschinensteuerung (48) eine Verknüpfungseinheit (84) aufweist, die mit der Korrektureinheit (78) sowie dem die absolute Winkellage der Exzenterwelle (32) erfassenden Drehwinkelgeber (56) gekoppelt ist zur Verknüpfung des Korrekturwertes mit der absoluten Winkellage der Exzenterwelle (32).

12. Preß- oder Stanzanlage nach Anspruch 11, **dadurch gekennzeichnet, daß** die Verknüpfungseinheit als Additionsglied (84) ausgestaltet ist.

13. Preß- oder Stanzanlage nach einem der voranstehenden Ansprüche, **dadurch gekennzeichnet, daß** der Vorschubeinrichtung (14) über ein Eingabeelement (54) ein auf den oberen Totpunkt der Stößelbewegung bezogener Winkelbereich vorgebbar ist, innerhalb dessen die Vorschubbewegung des mindestens einen Vorschubelementes (60, 62) erfolgt.

14. Preß- oder Stanzanlage nach einem der voranstehenden Ansprüche, **dadurch gekennzeichnet, daß** der Vorschubeinrichtung (14) über ein Eingabeelement (54) die Vorschubgeschwindigkeit des Bandmaterials (58) in Abhängigkeit von der Lage des Stößels (30) bezogen auf dessen oberen Totpunkt eingebbar ist.

## Claims

1. Press or punch installation with an automatic pressing or punching machine (12) and a feed mechanism (14), the automatic pressing or punching machine (12) comprising a machine control unit (48) and a frame (16) with a clamping plate (24) and a ram (30) which is movable back and forth relative to the clamping plate (24) between a top dead centre and a bottom dead centre and is drivable by an eccentric shaft (32), and the feed mechanism (14) comprising at least one feed element (60, 62) for feeding band material (58) into the area between ram (30) and clamping plate (24), a feed control unit (72) which is dependent upon the rotational movement of the eccentric shaft (32) being associated with the at least one feed element (60, 62), **characterized in that** the at least one feed element (60, 62) is drivable by an electric motor, **in that** there is associated with the ram a stroke adjusting mechanism (40, 42) for adjusting the stroke of the ram, **in that** the machine control unit (48) comprises a correction unit (78) for providing a correction value which upon adjustment of the stroke of the ram takes into account the change in the position of the top dead centre of the ram (30) in relation to the absolute angular position of the eccentric shaft (32), and **in that** an angle value corresponding to the correction value is electrically transmittable by the machine control unit (48) to the feed control unit (72) for synchronization of the feed movement with the ram movement.

2. Press or punch installation in accordance with claim 1, **characterized in that** there is associated with the machine control unit (48) an angle of rotation encoder (56) for detecting the absolute angular position of the eccentric shaft (32).

3. Press or punch installation in accordance with claim 1 or 2, **characterized in that** the angle value transmitted by the machine control unit (48) to the feed control unit (72) can be taken over by the feed control unit (72) when the at least one feed element (60, 62) has assumed a prescribed synchronization position.

4. Press or punch installation in accordance with claim 3, **characterized in that** the feed mechanism (14) comprises a position sensor (74) which is associated with the at least one feed element (60, 62) and detects the assumption of the prescribed synchronization position of the feed element (60, 62).

5. Press or punch installation in accordance with claim 3 or 4, **characterized in that** the feed mechanism (14) comprises a temporary storage device (86) for temporary storage of the angle value transmitted by the machine control unit (48) to the feed control unit (72).

6. Press or punch installation in accordance with any one of the preceding claims, **characterized in that** at least one feed element is configured as tongs, gripper, roller or roller segment (60, 62).

7. Press or punch installation in accordance with any one of the preceding claims, **characterized in that** the feed mechanism (14) comprises at least two interacting feed elements (60, 62) which periodically grip the band material (58) and displace it in the direction of the space (46) between ram (30) and clamping plate (24).

8. Press or punch installation in accordance with claim 7, **characterized in that** two feed elements are configured as pivotably mounted roller segments (60, 62) accommodating the band material (58) between them, with at least one roller segment (60, 62) being movable towards and away from the other roller segment (62, 60).

9. Press or punch installation in accordance with any one of the preceding claims, **characterized in that** the feed mechanism (14) comprises a servomotor (68) for driving the at least one feed element (60, 62) by an electric motor, the servomotor (68) having a converter (70) associated with it.

10. Press or punch installation in accordance with any one of the preceding claims, **characterized in that** the correction unit (78) comprises a storage member (80) for storing correction values dependent upon the stroke of the ram, and an inquiry member for inquiring a correction value in dependence upon an adjustment of the stroke of the ram that has been carried out.

11. Press or punch installation in accordance with any one of claims 2 to 10, **characterized in that** the machine control unit (48) comprises a linkage unit (84) which is coupled to the correction unit (78) and to the angle of rotation encoder (56) detecting the absolute angular position of the eccentric shaft (32) for linking the correction value to the absolute angular position of the eccentric shaft (32).

12. Press or punch installation in accordance with claim 11, **characterized in that** the linkage unit is configured as an addition member (84).

13. Press or punch installation in accordance with any one of the preceding claims, **characterized in that** an angle range, relating to the top dead centre of the ram movement, within which the feed movement of the at least one feed element (60, 62) takes place, can be prescribed to the feed mechanism (14) via an input element (54).

14. Press or punch installation in accordance with any one of the preceding claims, **characterized in that** the speed at which the band material (58) is fed in dependence upon the position of the ram (30) in relation to its top dead centre can be input into the feed mechanism (14) via an input element (54).

## Revendications

1. Installation à presse ou poinçonneuse comprenant une presse automatique ou un automate de poinçonnage (12) et un dispositif d'avance (14), la presse automatique ou l'automate de poinçonnage (12) comportant une commande de machine(48) ainsi qu'un bâti (16) avec un plateau d'ablocage (24) et un coulisseau (30) qui peut être entraîné au moyen d'un arbre d'excentrique (32), et peut être déplacé par rapport au plateau d'ablocage (24) selon un mouvement de va-et-vient entre un point mort haut et un point mort bas, et le dispositif d'avance (14) comportant, pour l'amenée de matériau en bande (58) dans la zone entre le coulisseau (30) et le plateau d'ablocage (24), au moins un élément d'avance (60, 62) auquel est associée une commande d'avance (72) agissant en fonction du mouvement de rotation de l'arbre d'excentrique (32),
**caractérisée en ce que** ledit au moins un élément d'avance (60, 62) peut être entraîné par moteur électrique, **en ce qu'**au coulisseau est associé un dispositif de réglage de course (40, 42) pour le réglage de la course du coulisseau, et **en ce que** la commande de machine (48) comprend une unité de correction (78) pour fournir une valeur de correction qui, dans le cas d'une modification du réglage de la course du coulisseau, tient compte de la variation de la position du point mort haut du coulisseau (30) par rapport à la position angulaire absolue de l'arbre d'excentrique (32), et **en ce qu'**une valeur d'angle correspondant à la valeur de correction peut être transmise électriquement par la commande de machine (48) à la commande d'avance (72) pour la synchronisation du mouvement d'avance avec le mouvement du coulisseau.

2. Installation à presse ou poinçonneuse selon la revendication 1, **caractérisée en ce qu'**à la commande de machine (48) est associé un capteur d'angle de rotation (56) relevant la position angulaire absolue de l'arbre d'excentrique (32).

3. Installation à presse ou poinçonneuse selon la revendication 1 ou la revendication 2, **caractérisée en ce que** la valeur d'angle transmise par la commande de machine (48) à la commande d'avance (72), peut être acquise par la commande d'avance (72) lorsque ledit au moins un élément d'avance (60, 62) occupe une position de synchronisation prédéterminée.

4. Installation à presse ou poinçonneuse selon la revendication 3, **caractérisée en ce que** le dispositif d'avance (14) comprend un détecteur de position (74), qui est associé au dit au moins un élément d'avance (60, 62) et détecte quand l'élément d'avance (60, 62) occupe la position de synchronisation prédéterminée.

5. Installation à presse ou poinçonneuse selon la revendication 3 ou la revendication 4, **caractérisée en ce que** le dispositif d'avance (14) comprend une mémoire tampon (86) pour la mémorisation temporaire de la valeur d'angle transmise par la commande de machine (48) à la commande d'avance (72).

6. Installation à presse ou poinçonneuse selon l'une des revendications précédentes, **caractérisée en ce qu'**au moins un élément d'avance est réalisé sous forme de pince, de grappin, de rouleau ou segment de rouleau (60, 62).

7. Installation à presse ou poinçonneuse selon l'une des revendications précédentes, **caractérisée en ce que** le dispositif d'avance (14) comprend au moins deux éléments d'avance (60, 62) coopérant mutuellement, qui saisissent périodiquement le matériau en bande (58) et le déplacent en direction de l'espace intermédiaire (46) entre le coulisseau (30) et le plateau d'ablocage (24).

8. Installation à presse ou poinçonneuse selon la revendication 7, **caractérisée en ce que** deux éléments d'avance sont conçus sous la forme de segments de rouleau (60, 62) montés pivotants et recevant entre-eux le matériau en bande (58), au moins un segment de rouleau (60, 62) pouvant être déplacé vers l'autre segment de rouleau (62, 60) et éloigné de celui-ci.

9. Installation à presse ou poinçonneuse selon l'une des revendications précédentes, **caractérisée en ce que** le dispositif d'avance (14) comporte, pour l'entraînement par moteur électrique dudit au moins un élément d'avance (60, 62), un servomoteur (68) auquel est associé mutateur (70).

10. Installation à presse ou poinçonneuse selon l'une des revendications précédentes, **caractérisée en ce que** l'unité de correction (78) comprend un composant de mémoire (80) pour mémoriser des valeurs de correction fonction de la course du coulisseau, ainsi qu'un composant de sélection pour sélectionner une valeur de correction en fonction d'un réglage de course de coulisseau effectué.

11. Installation à presse ou poinçonneuse selon l'une des revendications 2 à 10, **caractérisée en ce que** la commande de machine (48) comprend une unité logique de combinaison (84) qui est couplée à l'unité de correction (78) ainsi qu'au capteur d'angle de rotation (56) relevant la position angulaire absolue de l'arbre d'excentrique (32), en vue de combiner la valeur de correction avec la position angulaire absolue de l'arbre d'excentrique (32).

12. Installation à presse ou poinçonneuse selon la revendication 11, **caractérisée en ce que** l'unité logique de combinaison est réalisée sous forme de composant d'addition (84).

13. Installation à presse ou poinçonneuse selon l'une des revendications précédentes, **caractérisée en ce qu'**il est possible de prescrire au dispositif d'avance (14), par l'intermédiaire d'un élément d'introduction de données (54), une plage angulaire qui se rapporte au point mort haut du mouvement du coulisseau et à l'intérieur de laquelle s'effectue le mouvement d'avance dudit au moins un élément d'avance (60, 62).

14. Installation à presse ou poinçonneuse selon l'une des revendications précédentes, **caractérisée en ce qu'**il est possible de prescrire au dispositif d'avance (14), par l'intermédiaire d'un élément d'introduction de données (54), la vitesse d'avance du matériau en bande (58) en fonction de la position du coulisseau (30) par rapport à son point mort haut.
